# EUROPÄISCHE PATENTSCHRIFT

(11) **EP 0 095 021 B1**
(45) Veröffentlichungstag und Bekanntmachung des Hinweises auf die Patenterteilung: **04.09.1985**
(21) Anmeldenummer: 83102490.6
(22) Anmeldetag: 14.03.1983
(51) Int. Cl.: E04F 13/08, E04F 13/12, E04B 1/60

(54) **Paneelverbinder**
Panel connector
Connecteur pour panneaux

(30) Priorität: 21.05.1982 DE 3219138
(43) Veröffentlichungstag der Anmeldung: 30.11.1983
(73) Patentinhaber: Richter-System GmbH & Co. KG, 64347 Griesheim (DE)
(72) Erfinder: Knauf, Alfons Jean, Dipl.-Kaufmann, D-6639 Rehlingen (DE)
(74) Vertreter: Katscher, Helmut, Dipl.-Ing.

## Beschreibung

Die Erfindung betrifft einen Paneelverbinder für im Querschnitt C-förmige, dünnwandige Decken-und Wandpaneelstreifen aus Blech und/oder Kunststoff, bestehend aus einem im Querschnitt im wesentlichen C-förmigen Blechabschnitt, der von den Längsrändern einer Stegfläche abgewinkelte Flanschstreifen und von diesen jeweils gegeneinander abgewinkelte Randstreifen aufweist und mit seinen beiden Enden jeweils in die stumpf aneinanderstossenden, zu verbindenden Paneelstreifen einsteckbar ist.

Paneelstreifen der genannten Art werden als Wand- und Deckenbekleidungen verwendet, insbesondere für abgehängte Unterdecken. Da die Paneelstreifen an einer darunterliegenden Tragkonstruktion befestigt sind, haben sie keine Tragfunktion zu erfüllen. Sie können daher zur Materialersparnis und zur Gewichtsminderung dünnwandig ausgeführt werden. Zur Gewichtsverminderung dient auch die Verwendung von Leichtbaustoffen für die Paneelstreifen, beispielsweise Leichtmetall oder Kunststoff oder Verbundmaterialien hieraus.

Die Verbindung aneinanderstossender Paneelstreifen erfolgt durch Paneelverbinder der eingangs genannten Gattung, die in die Enden jeweils zweier zu verbindender Paneelstreifen passend eingesteckt werden (siehe z.B. DE-A-2109117). Die dabei erzielte Klemmwirkung muss einerseits ausreichend grosssein, um die Paneelverbinder an der vorgegebenen Verbindungsstelle der beiden Paneelstreifen zu halten; andererseits darf die Klemmwirkung zwischen den Paneelstreifen und dem jeweils darin aufgenommenen Paneelverbinder nicht zu gross sein, weil sich sonst die Endkanten der Paneelverbinder durch das dünnwandige Material der Paneelstreifen hindurch nach aussen abzeichnen. Gesonderte federnde Klemmelemente würden die Herstellung des bisher einstückig ausgeführten Faneeiverbinders erschweren und. verteuern.

Aufgabe der Erfindung ist es daher, einen Paneelverbinder der eingangs genannten Gattung so auszubilden, dass er bei unverändert einfacher Herstellung einerseits eine ausreichende Klemmwirkung zur Festlegung des Paneelverbinders in den Paneelstreifen aufweist, andererseits aber verhindert wird, dass sich die Endkanten des Paneelverbinders durch dünnwandige Paneelstreifen hindurch nach aussen abzeichnen.

Diese Aufgabe wird erfindungsgemäss dadurch gelöst, dass von den beiden Enden des Paneelverbinders jeweils mindestens ein Einschnitt mit im Abstand zueinander liegenden Randkanten in die Stegfläche verläuft.

Dieser Einschnitt erhöht die Elastizität des Paneelverbinders in seinen beiden Endbereichen, ohne den Paneelverbinder jedoch in seinem Mittelbereich zu schwächen oder auch dort seine Elastizität zu erhöhen, was zu einer Verringerung der .Klemmwirkung führen würde. Die Einschnitte können mit sehr geringem Werkzeug- und Arbeitsaufwand im gleichen Arbeitsgang mit dem Ablängen des Paneelverbinders erfolgen.

Es ist zwar bekannt, bei Steckverbindungsstükken, wie sie beispielsweise zur Herstellung einer Steckverbindung von Rohren oder anderen Hohlprofilen verwendet werden, die Enden konisch zu verjüngen, um die Steckverbindungsstücke leichter in die anzuschliessenden Hohlprofile einführen zu können. Bei den im Querschnitt C-förmigen Paneelverbindern der hier betroffenen Art wäre eine solche Verjüngung der Enden aber nur mit verhältnismässig grossem Arbeitsaufwand zu erreichen, weil jeder Paneelverbinder an seinen beiden Enden in einem weiteren Arbeitsgang nach dem Ablängen bearbeitet werden müsste. Ausserdem hat sich gezeigt, dass an den Enden verjüngte Verbindungsstücke leichter dazu neigen, bei zwischen den zu verbindenden Paneelstreifen auftretenden Bewegungen, beispielsweise ständigen geringfügigen Vibrationen, sich aus ihrer Verbindungsstellung in einen der beiden Paneelstreifen hinein zu bewegen. Beim erfindungsgemässen Paneelverbinder wird diese unerwünschte Wirkung verhindert, weil dieverhältnismässig scharfen Endkanten des Paneelverbinders erhalten bleiben, die sich gegen eine solche Verschiebung an den Innenseiten der Paneelstreifen verankern, wobei sie wegen der durch die Einschnitte erhöhten Elastizität in diesen Endbereichen jedoch nur so elastisch federnd anliegen, dass eine sichtbare Verformung der Paneelstreifen ausgeschlossen ist.

Gemäss einer Weiterbildung des Erfindungsgedankens können von jedem Ende des Paneelverbinders zwei parallele Einschnitte in die Stegfläche verlaufen. Dadurch wird erreicht, dass die beiden seitlich ausserhalb der Einschnitte liegenden Endabschnitte schmaler sind als bei nur einem einzigen, mittigen Einschnitt und daher eine grössere Elastizität erhalten.

In Längsrichtung des Paneelverbinders verlaufende Sicken können bekannterweise in der Stegfläche und/oder jedem Flanschstreifen angeordnet sein (siehe DE-A-2109117). Dadurch wird zum einen eine Erhöhung der Biegesteifigkeit des Paneelverbinders im mittleren Bereich erreicht, so dass auch bei der Verwendung von verhältnismässig dünnwandigem Material für den Paneelverbinder eine Biegeverformung an derVerbindungssteIle der beiden Paneelstreifen ausgeschlossen ist; zum anderen geben diese Längssicken in fertigungstechnisch sehr einfacher Weise die Möglichkeit, die Paneelverbinder aus demselben Halbzeug herzustellen, wie die zu verbindenden Paneelstreifen, da die Längssicken die Aussenabmessungen des Paneelverbinders um ein der Wanddicke entsprechendes Mass verringern, so dass der Paneelverbinder mit der gewünschten Passung in die anzuschliessenden Paneelstreifen eingeschoben werden kann. Zugleich erhöhen die Längssicken die Elastizität des Paneelverbinders in der jeweils quer zu den Sicken verlaufenden Richtung, wodurch das Einführen in die Paneelstreifen erleichtert wird.

Die Erfindung wird nachfolgend an Ausführungsbeispielen näher erläutert, die in der Zeichnung dargestellt sind. Es zeigt:
Fig. 1 in einer räumlichen Darstellungsweise einen Paneelverbinder, der in das Ende eines Paneelstreifens eingesteckt ist,
Fig. 2 eine Draufsicht auf einen (nur teilweise dargestellten) Paneelverbinder einer abgewandelten Ausführungsform mit zwei Einschnitten an einem Ende und
Fig. 3 einen vergrösserten Teilschnitt längs der Linie 111-111 in Fig. 1.

Der in Fig. 1 gezeigte Paneelverbinder 1 dient zum Verbinden eines aus dünnem Blech mit aussenseitiger Kunststoffbeschichtung bestehenden Deckenpaneelstreifen 2 mit einem zweiten, stumpf anstossenden Deckenpaneelstreifen 2', der in Fig. 1 nur mit strichpunktierten Linien angedeutet ist. Die Deckenpaneelstreifen 2, 2', die in gleicher Ausführungsform auch als Wandpaneelstreifen Verwendung finden, weisen jeweils eine Stegfläche 3, von deren beiden Längsrändern rechtwinklig abgewinkelte Flanschstreifen 4 und von deren freien Randkanten jeweils rechtwinklig nach innen vorspringende Randstreifen 5 auf.

Von grundsätzlich gleicher Querschnittsgestaltung ist der aus einem C-förmigen Blechabschnitt bestehende Paneelverbinder 1. Auch von seiner Stegfläche 6 sind an den Längsrändern Flanschstreifen 7 rechtwinklig abgewinkelt und tragen an ihren freien Randkanten jeweils abgewinkelte, gegeneinander gerichtete Randstreifen 8.

Die Aussenabmessungen des Paneelverbinders 1 sind so gewählt, dass er klemmend in die zu verbindenden Paneelstreifen 2, 2' passt.

Von den beiden entgegengesetzten Endkanten der Stegfläche 6 verläuft jeweils ein Einschnitt 9 in die Stegfläche 6 hinein. Die beiden Randkanten 10 jedes Einschnittes 9 verlaufen im Abstand zueinander, so dass der Einschnitt 9 einen Spalt bildet.

Parallel zu den beiden Längsrändern des Paneelverbinders 1 sind in der Stegfläche 6 zwei Steglängssicken 11 eingeformt, die nach innen vorspringen.

Auch in den beiden Flanschstreifen 7 ist jeweils eine nach innen vorspringende Flanschlängssicke 12 vorgesehen.

Das in Fig. 2 gezeigte Ausführungsbeispiel eines Paneelverbinders 1 unterscheidet sich von dem Ausführungsbeispiel nach Fig. 1 nur dadurch, dass an den Enden jeweils zwei parallele Einschnitte 9 in die Stegfläche 6 hinein verlaufen.

Fig. 3 lässt erkennen, dass die Randstreifen 8 des Paneelverbinders 1 etwas stärker nach unten abgewinkelt sind als die Randstreifen 5 des Paneelstreifens 2. Dadurch wird das Einführen der Paneelverbinder 1 erleichtert.

## Patentansprüche

1. Paneelverbinder (1 ) für im Querschnitt C-förmige, dünnwandige Decken- und Wandpaneelstreifen (2, 2') aus Blech und/oder Kunststoff, bestehend aus einem im Querschnitt im wesentlichen C-förmigen Blechabschnitt, der von den Längsrändern einer Stegfläche (3) abgewinkelte Flanschstreifen (4) und von diesen jeweils gegeneinander abgewinkelte Randstreifen (5) aufweist und mit seinen beiden Enden jeweils in die stumpf aneinanderstossenden, zu verbindenden Paneelstreifen (2, 2') einsteckbar ist, dadurch gekennzeichnet, dass von den beiden Enden des Paneelverbinders (1) jeweils mindestens ein Einschnitt (9) mit im Abstand zueinander liegenden Randkanten (10) in die Stegfläche (6) verläuft.

2. Paneelverbinder nach Anspruch 1, dadurch gekennzeichnet, dass von jedem Ende des Paneelverbinders (1) zwei parallele Einschnitte (9) in die Stegfläche (6) verlaufen.

3. Paneelverbinder nach Anspruch 1, dadurch gekennzeichnet, dass in der Stegfläche (6) mindestens zwei Steglängssicken (11) angeordnet sind.

4. Paneelverbinder nach Anspruch 1, dadurch gekennzeichnet, dass in jedem Flanschstreifen (7) eine Flanschlängssicke (12) angeordnet ist.

## Claims

1. A panel connector (1) intended for thin- walled ceiling and wall panel strips (2, 2'), which are C-shaped in cross-section and are made of sheet metal and/or plastics material, and consisting of a sheet-metal section which is substantially C-shaped in cross-section and which comprises flange strips (4), which are angled from the longitudinal edges of a web surface (3), and edge strips (5), which are angled from the flange strips, and which is insertable with its two ends into the abutting panel strips (2, 2') to be connected, characterized in that there extends from the two ends of the panel connector (1) into the web surface (6) respectively at least one incision (9) with edges (10) which are at a distance from each other.

2. A panel connector as claimed in Claim 1, characterized in that two parallel incisions (9) extend into the web surface (6) from each end of the panel connector (1).

3. A panel connector as claimed in Claim 1, characterized in that at least two web longitudinal beads (11) are provided in the web surface (6).

4. A panel connector as claimed in Claim 1, characterized in that a flange longitudinal bead (12) is provided in each flange strip (7).

## Revendications

1. Connecteur pour panneaux (1 ) destiné à des bandes de panneau à parois minces (2, 2'), de section en forme de C, utilisés pour des plafonds et des parois, et consistant en tôle et/ou en matière synthétique, connecteur constitué par un segment en tôle dont la section affecte essentiellement la forme d'un C et qui présente des bandes de flanc (4) repliées sur les bords longitudinaux d'une âme (3) ainsi que des bandes latérales (5) repliées l'une vers l'autre sur lesdites bandes de flanc (4), les deux extrémités dudit connecteur étant emboîtables dans chacune des bandes de panneau (2, 2') émoussées adjacentes à relier, caractérisé en ce qu'au moins une entaille (9) comportant des arêtes latérales (10) à distance l'une de l'autre s'étend des deux extrémités du connecteur pour panneaux (1 ), dans l'âme (6) de celui-ci.

2. Connecteur pour panneaux selon la revendication 1, caractérisé en ce que deux entailles parallèles (9) s'étendent de chaque extrémité du connecteur pour panneaux (1 ), dans l'âme (6) de celui-ci.

3. Connecteur pour panneaux selon la revendication 1, caractérisé en ce qu'au moins deux moulures (11 ) longitudinales par rapport à l'âme sont pratiquées dans l'âme (6).

4. Connecteur pour panneaux selon la revendication 1, caractérisé en ce qu'une moulure (12) longitudinale par rapport au flanc est pratiquée dans chaque bande de flanc (7).
